# EUROPÄISCHE PATENTSCHRIFT

(11) **EP 1 607 218 B1**
(45) Veröffentlichungstag und Bekanntmachung des Hinweises auf die Patenterteilung: **24.09.2008**
(21) Anmeldenummer: 05012509.5
(22) Anmeldetag: 10.06.2005
(51) Int. Cl.: B41F 15/36

(54) **Schutzvorrichtung zum Halten einer Druckschablone und Schablonenspannrahmen**
Protective device for holding a stencil printing master and frame for stretching a stencil
Dispositif de protection pour maintenir une matrice d'impression par stencil et cadre de tension pour une matrice d'impression par stencil

(30) Priorität: 14.06.2004 DE 102004028448
(43) Veröffentlichungstag der Anmeldung: 21.12.2005
(73) Patentinhaber: LPKF Laser & Elektronika d.o.o., 4208 Zgornje Jezersko (SI)
(72) Erfinder: Zepic, Janez, 1000 Ljubljana (SI); Podlipec, Bostjan, 1360 Vrhnika (SI)
(74) Vertreter: Scheffler, Jörg

(56) Entgegenhaltungen:
- GB-A- 2 388 073
- US-A- 3 482 343
- US-A- 5 271 171

## Beschreibung

Die Erfindung betrifft eine Schutzvorrichtung mit einem Schutzleisten aufweisenden Rahmen zum Halten einer Druckschablone in einer Ebene und mit Verbindungsmitteln zur Befestigung an einem Schablonenspannrahmen, wobei die Schutzleisten die Druckschablone über deren Umfang, den Rand der Druckschablone abdeckend, aufnehmen, wobei jeweils benachbarte Schutzleisten den Rahmen bildend jeweils eine Relativbewegung gegeneinander zulassend abgestützt sind. Außerdem betrifft die Erfindung einen Schablonenspannrahmen zum Aufspannen einer in einer vorgenannten Schutzvorrichtung gehaltenen Druckschablone.

Eine derartige Schutzvorrichtung ist bereits durch die GB 2 388 073 bekannt, bei welcher die benachbarten Schutzleisten eine Relativbewegung gegeneinander zulassend angeordnet sind. Diese sind über ein Verbindungselement miteinander verbunden, wobei die Relativbewegung in Wichtung der Längserstreckung der Schutzleisten erfolgt.

Auch bei der US 3,482,343 wird eine Relativbewegung der Schutzleisten eines Spannrahmens über ein Eckelement ermöglicht, welches mittels einer Schraubverbindung an den Schutzleisten abgestützt ist. Die Schutzleisten weisen hierzu einen ausreichenden Abstand zueinander auf.

Ferner offenbart auch bereits die US 5,271,171 einen Spannrahmen mit Schutzleisten, die mittels einer Druckfeder unter Vorspannung in einem die Schutzleisten verbindenden Eckelement abgestützt sind, wobei die Schutzleisten entsprechend zueinander beabstandet sind. Der Spannrahmen bezieht sich jedoch auf ein anderes technisches Gebiet, nämlich einen Spannrahmen für ein Gewebe.

Eine Schutzvorrichtung ist als Bestandteil einer Folienschablonenanordnung aus der US 64 94 134 B2 bekannt. Die Folienschablonenanordnung umfasst eine an einem starren Rahmen befestigte Folienschablone in ebener Anordnung. Der starre Rahmen besitzt eine aufrechte Seitenwand und eine sich von der aufrechten Seitenwand nach innen erstreckende Stützkante. Die Folienschablone liegt auf der Stützkante auf, und die Außenkante der Folienschablone ist benachbart zu der Innenfläche der Seitenwand angeordnet. Der Umfang der Folienschablone ist an dem starren Rahmen befestigt. Aufgrund des starren Rahmens sind Verwerfungen in der Folienschablone kaum zu vermeiden. Die bekannte Folienschablonenanordnung kann zum Durchführen eines Druckvorganges auf einen Spannrahmen montiert werden.

Ferner ist aus DE 197 49 449 C1 ein Schablonenspannrahmen zum Aufspannen von Schablonen aus Metall- oder Kunststofffolien für einen Schablonendruck bekannt, welcher Schablonenspannrahmen eine mittels eines Druckmediums betätigbare Spannvorrichtung für verstellbare Spannleisten aufweist. Die Spannleisten weisen in Perforierungen einer Schablone eingreifende Greifstifte auf. Die Spannvorrichtung wird von in einem Rahmenprofil angeordneten, gleichmäßig mit einem Druckmedium beaufschlagbaren, elastisch verformbaren Spannschläuchen gebildet, an denen die Spannleisten vorderseitig anliegen. Ferner sind die Spannleisten rückseitig mit Schwenknocken versehen, die sich auf einem Abschlußprofil des Rahmenprofils abstützen, und zwar derart, dass die Spannleisten mittels der Spannschläuche zum Spannen der Schablone auf den Schwenknocken verschwenkbar sind. Mit diesem Schablonenspannrahmen ist eine Spannkraft gleichmäßig auf die gesamte Arbeitsfläche der Schablone aufbringbar. Verwerfungen der Schablone werden so vermieden. In den bekannten Schablonenspannrahmen ist die von einer Metall- oder Kunststofffolie gebildete Schablone lose von Hand einzulegen.

Der Erfindung liegt die Aufgabe zugrunde, eine Schutzvorrichtung der eingangs genannten Art zu schaffen, die einerseits eine Druckschablone vor Beschädigungen schützt und andererseits ein fehlerfreies Aufspannen der Druckschablone in einem Schablonenspannrahmen ermöglicht. Darüber hinaus liegt der Erfindung die Aufgabe zugrunde, einen Schablonenspannrahmen der eingangs genannten Art zu liefern, der ein präzises Drucken mit der in der Schutzvorrichtung gehaltenen Druckschablone ermöglicht.

Die erstgenannte Aufgabe wird erfindungsgemäß mit einer Schutzvorrichtung der eingangs beschriebenen Art gelöst, bei der jeweils benachbarte Schutzleisten den Rahmen bildend mit jeweils einem ihrer Endbereiche eine Relativbewegung gegeneinander zulassend aneinander abgestützt sind, indem zwischen benachbarten Schutzleisten jeweils ein Führungselement angeordnet ist und der Rahmen vier ein Rechteck bildende Schutzleisten aufweist.

Die erfindungsgemäße Schutzvorrichtung weist somit eine Anzahl von selbständigen Schutzleisten auf, die zueinander flexibel angeordnet sind. Auf diese Weise können durch das Halten der Druckschablone in der Schutzvorrichtung auftretende Verspannungen in der Druckschablone sicher vermieden werden. Die Druckschablone ist insbesondere eine Metall- oder eine Kunststofffolie oder ein dünnes, mechanisch instabiles Blech. Derartige Druckschablonen sind bevorzugt in so genannten SMD-Druckmaschinen einsetzbar, wobei SMD surfacemounted device oder oberflächenmontiertes Bauelement bedeutet. Gerade für eine derartige Anwendung ist es von großem Vorteil, dass die erfindungsgemäße Schutzvorrichtung ein Drucken mit hoher Präzision und sehr geringen Toleranzen ermöglicht. Gegenüber dem aus dem Stand der Technik bekannten starren Rahmen können bei der Schutzvorrichtung nach der Erfindung Verwerfungen der Druckschablone, die zu einem ungenügenden Druckergebnis führen würden, sicher vermieden werden. Zudem wird die mechanische Belastung der Druckschablone mit der Erfindung erheblich vermindert, so dass die Lebensdauer der Schablone nicht unerheblich erhöht wird. Ohne äußere Gewalteinwirkung können beispielsweise Einrisse in der Druckschablone so gut wie ausgeschlossen werden, da die Druckschablone nahezu spannungsfrei in der Schutzvorrichtung gehalten wird. Ein Zusammenhalt des Rahmens der erfindungsgemäßen Schutzvorrichtung erfolgt nicht aufgrund eines beispielsweise starren Aufbaus des Rahmens, sondern aufgrund des von der in dem Rahmen gehaltenen Druckschablone auf die Schutzleisten ausgeübten Zuges. So werden potentielle Verwerfungen in der Druckschablone grundsätzlich bereits selbsttätig durch die relative Beweglichkeit der Schutzleisten zueinander ausgeglichen. Entscheidend ist dabei eine relative Beweglichkeit der Schutzleisten in der Rahmenebene und damit parallel zu einer Ebene der Druckschablone; das heißt die Rahmenebene und die Ebene der Druckschablone fallen zusammen oder schneiden sich nirgends im Raum. Mit der Erfindung kann die Druckschablone außerdem vorteilhaft über ihre gesamte Nutzungsdauer in der Schutzvorrichtung verbleiben; ein Nachspannen und/oder Glätten der Schablone, wie es bei dem bekannten starren Rahmen erforderlich ist, kann vorteilhaft entfallen. Insbesondere aufgrund des Abdeckens des Randes der Druckschablone durch die Schutzleisten ist eine Bedienperson, die die Druckschablone beispielsweise in eine Druckanlage ein- oder ausbaut, zuverlässig vor Verletzungen, insbesondere vor Schnitten durch eine scharfe Kante der Druckschablone, geschützt. Dadurch wird für die Bedienperson zudem die Gefahr von Entzündungen reduziert, die durch Wundverunreinigungen mit toxischen, der Druckschablone gegebenenfalls anhaftenden Materialien entstehen können. Die Gefahr einer Verletzung der Bedienperson durch die Druckschablone entfällt mit der Erfindung. Das abdeckende Aufnehmen des Randes der Druckschablone bedeutet allgemein, dass dieser Rand nicht völlig frei liegt; zum Beispiel können die Schutzleisten einen in die Ebene der Druckschablone oder darüber hinaus vorspringenden Rand aufweisen. Der Rand der Druckschablone kann von einem solchen Rand der Schutzleisten in einer Ebenenrichtung der Druckschablone beabstandet sein. Grundsätzlich ist es beispielsweise auch denkbar, dass der Rand der Schutzleisten den Rand der Druckschablone U-förmig umgreift. Durch die Verbindungsmittel ist die Schutzvorrichtung mit der Druckschablone in einfacher Weise zum druckvorbereitenden Aufspannen der Druckschablone mit einem Schablonenspannrahmen verbindbar. Vorzugsweise können die vier Schutzleisten einen quadratischen Rahmen bilden.

Die Schutzvorrichtung wird besonders einfach im Aufbau und leicht herstellbar, wenn gemäß einer vorteilhaften Weiterbildung der Erfindung das Führungselement scheibenförmig ausgebildet ist und jeweils in eine korrespondierende Nut in den angrenzenden Endbereichen der benachbarten Schutzleisten eingreift. Das Führungselement kann beispielsweise ein in die Nuten eingestecktes Blechplättchen sein.

Bei einfachem Aufbau kann das Führungselement den Schutzleisten insbesondere eine lineare Relativbewegung, bevorzugt in einer Ebene parallel zur Rahmenebene, ermöglichen, wenn gemäß einer vorteilhaften Weiterbildung der Erfindung das Führungselement eine bikonvexe Form aufweist und wenn die korrespondierenden Nuten einen konkaven Nutgrund aufweisen.

Ein besonders einfaches und kostengünstiges Führungselement kann für die Schutzvorrichtung verwendet werden, wenn gemäß einer anderen vorteilhaften Weiterbildung der Erfindung das Führungselement als Bolzen ausgebildet ist und jeweils in eine korrespondierende Ausnehmung in den angrenzenden Endbereichen der benachbarten Schutzleisten eingreift und dass der Bolzen in zumindest einer der Ausnehmungen mit bezogen auf die Bolzenachse Axialspiel und Radialspiel angeordnet ist. Das Axial- und Radialspiel gewährleistet die Relativbeweglichkeit der Schutzleisten gegeneinander, aufgrund welcher erfindungsgemäßen Relativbeweglichkeit die Druckschablone nahezu kraftfrei in der Schutzvorrichtung anordnenbar ist; zusammengehalten wird die Schutzvorrichtung nicht von den Führungselementen, sondern von der Druckschablone. Bevorzugt ist die Ausnehmung in einer ersten der benachbarten Schutzleisten in Axialrichtung der Schutzleiste und in der zweiten der benachbarten Schutzleisten in einer Richtung senkrecht zu der Axialrichtung der Schutzleiste ausgerichtet. Bei den Ausnehmungen handelt es sich vorzugsweise um Sacklöcher.

Insbesondere kann die Handhabung des Führungselementes beim Zusammenbau der Schutzvorrichtung vereinfacht werden, wenn gemäß einer anderen vorteilhaften Weiterbildung der Erfindung das Führungselement als Winkel ausgebildet ist und jeweils in eine korrespondierende Ausnehmung in den angrenzenden Endbereichen der benachbarten Schutzleisten eingreift und dass zumindest ein Winkelschenkel des Winkels in der korrespondierenden Ausnehmung mit bezogen auf die Achse des Winkelschenkels Axialspiel und Radialspiel angeordnet ist. Das Axial- und Radialspiel gewährleistet die Relativbeweglichkeit der Schutzleisten gegeneinander, aufgrund welcher erfindungsgemäßen Relativbeweglichkeit die Druckschablone nahezu kraftfrei in der Schutzvorrichtung anordnenbar ist; zusammengehalten wird die Schutzvorrichtung nicht von den Führungselementen, sondern von der Druckschablone. Bevorzugt ist die Ausnehmung in beiden der benachbarten Schutzteisten jeweils in Axialrichtung der Schutzleiste ausgerichtet. Bei den Ausnehmungen handelt es sich vorzugsweise um Sacklöcher.

Gemäß einer anderen vorteilhaften Weiterbildung der Erfindung weisen die Schutzleisten jeweils zumindest einen sich senkrecht zur Rahmenebene erstreckenden Haltebolzen zum Durchgreifen jeweils einer korrespondierenden Ausnehmung in der Druckschablone auf. Dadurch ist eine zielgenaue und besonders einfache Anordnung der Druckschablone an den Schutzleisten sichergestellt.

Eine Fixierung der Druckschablone lässt sich leicht dadurch erreichen, dass gemäß einer vorteilhaften Weiterbildung der Erfindung die Haltebolzen einen plastisch verformbaren Werkstoff, zum Beispiel Kunststoff oder Aluminium, aufweisen. Beispielsweise kann der Werkstoff nach Durchgreifen einer Ausnehmung der Druckschablone durch einen Haltebolzen derart verformt werden, dass ein beschädigungsfreies Entfernen der Druckschablone von den Schutzleisten nicht mehr möglich und die Druckschablone dauerhaft sicher in dem Rahmen gehalten ist. Da die Erfindung es erlaubt, dass die Druckschablone über ihre gesamte, von den mit ihr zu erzielenden Druckergebnissen abhängige Lebensdauer in der Schutzvorrichtung verbleibt, ist eine zwischenzeitliche Trennung von Druckschablone und Schutzleisten grundsätzlich nicht erforderlich.

Gemäß einer anderen vorteilhaften Weiterbildung der Erfindung weisen die Haltebolzen an ihrem die Druckschablone durchgreifbaren Ende eine radiale Rillenstruktur auf. Eine solche Rillenstruktur, die auch gewindeförmig ausgebildet sein kann, ermöglicht beispielsweise ein Aufschrauben oder verrastendes Aufstecken von die Druckschablone gegen die Schutzleisten niederhaltenden Federscheiben auf die Haltebolzen.

Weisen gemäß einer anderen vorteilhaften Weiterbildung der Erfindung die Haltebolzen an ihrem die Druckschablone durchgreifbaren Ende eine axiale Ausnehmung auf, so kann diese in einfacher Weise zum Beispiel zum Einschrauben eines Niederhalters für die Druckschablone in die Haltebolzen oder zum Ansetzen eines Werkzeugs zur zielgerichteten plastischen Verformung der Haltebolzen genutzt werden.

Eine besonders präzise Anordnung der Druckschablone in der Schutzvorrichtung kann erreicht werden, wenn gemäß einer anderen vorteilhaften Weiterbildung der Erfindung die Schutzleisten jeweils zumindest einen sich senkrecht zu der Rahmenebene erstreckenden Positionierstift zum Durchgreifen jeweils einer korrespondierenden Positionierausnehmung in der Druckschablone aufweisen. Das aus Fertigungs- und Montagegründen erforderliche - geringe - Spiel des Positionierstiftes in der Positionierausnehmung ist vorzugsweise geringer als das Spiel, welches Führungselemente zwischen benachbarten Schutzleisten der Schutzvorrichtung zulassen. Neben einer exakten Positionierung der Druckschablone kann der Positionierstift vorteilhaft auch einer Codierung dienen, so dass mit seiner Hilfe die Druckschablone zum Beispiel nur in einer korrekten Seitenzuordnung in der Schutzvorrichtung anordnenbar ist und/oder dass mit seiner Hilfe beispielsweise nur Druckschablonen eines vorgesehenen Typs in der Schutzvorrichtung anordnenbar sind.

Gemäß einer anderen vorteilhaften Weiterbildung der Erfindung ist zumindest eine der Schutzleisten im Querschnitt U-förmig ausgebildet, und der Rand der Druckschablone ist zwischen den Schenkeln des U aufnehmbar; bevorzugt sind alle Schutzleisten derart U-förmig ausgebildet, so dass vorteilhaft insbesondere dünnere Druckschablonen, zum Beispiel mit einer Dicke von unter 0,1 mm, sicher aufgenommen werden können. Auf diese Weise kann die Druckschablone sehr sicher und besonders gut vor Beschädigungen geschützt in der Schutzvorrichtung gehalten werden. Die U-förmige Ausbildung in der Schutzleiste kann vorzugsweise durch eine Nut in der Schutzleiste oder durch eine Ansatzwand an der Schutzleiste, welche Ansatzwand mit einer der Ansatzwand gegenüberliegenden Wand der Schutzleiste korrespondiert, geformt werden.

Die oben zweitgenannte Aufgabe wird erfindungsgemäß mit einem Schablonenspannrahmen der eingangs beschriebenen Art gelöst, bei dem ein Sitz zur Aufnahme der Schutzvorrichtung und eine Verbindungseinrichtung zur Befestigung der Schutzvorrichtung vorgesehen ist.

Mit dem erfindungsgemäßen, die Schutzvorrichtung aufnehmenden Sitz wird vorteilhaft sichergestellt, dass eine eindeutige, passgenaue Zuordnung von die Druckschablone haltender Schutzvorrichtung und Schablonenspannrahmen erfolgt. Damit ist eine hohe Druckpräzision gewährleistet. Ferner sorgt die Verbindungseinrichtung dafür, dass die Schutzvorrichtung sicher und dauerhaft in einer vorgegebenen Lage dem Schablonenspannrahmen unter Einhaltung exakter Geometrien zugeordnet bleiben kann, und zwar ohne dass eine Verschlechterung des Druckergebnisses eintritt. Um mit dem Schablonenspannrahmen ein für eine hohe Druckpräzision unbedingt erforderliches exaktes, verwerfungs- und fehlerfreies Aufspannen der Druckschablone sicherstellen zu können, ist es wichtig, dass die Schutzvorrichtung mit der Druckschablone vor dem Aufspannen mit Hilfe des Schablonenspannrahmens vollständig in dem Sitz angeordnet ist. Das Aufspannen der Druckschablone an sich kann zum Beispiel vorteilhaft in gleicher Weise wie bei dem eingangs beschriebenen, aus dem Stand der Technik bekannten Schablonenspannrahmen erfolgen.

Gemäß einer vorteilhaften Weiterbildung der Erfindung lässt sich auf besonders einfache Weise eine sehr präzise und passgenaue Zuordnung von Schablonenspannrahmen und Schutzvorrichtung dadurch erreichen, dass der Sitz einen Anschlag senkrecht zur Rahmenebene der Schutzvorrichtung und einen Anschlag parallel zur Rahmenebene der Schutzvorrichtung aufweist.

Aufgrund der hohen Wichtigkeit der Positionierung der Schutzvorrichtung an dem Schablonenspannrahmen für ein sauberes, exaktes Druckergebnis ist eine andere Weiterbildung der Erfindung besonders vorteilhaft, wonach der Sitz eine optische Markierung zur Anzeige einer vollständigen Aufnahme der Schutzvorrichtung aufweist. Damit kann eine Bedienperson unmittelbar und zweifelsfrei die Anordnung der Schutzvorrichtung auf Korrektheit überprüfen.

Gemäß einer anderen vorteilhaften Weiterbildung der Erfindung weist die Verbindungseinrichtung eine Ausnehmung zum verrastenden Eingriff eines Verbindungsstiftes der Schutzvorrichtung auf. Mit der mittels Verbindungsstift und Ausnehmung realisierten Verrastung ist eine kostengünstige, einfach zu lösende Verbindung von Schutzvorrichtung und Schablonenspannrahmen ermöglicht.

Einen nur geringen Herstellungsaufwand bei niedrigen Materialkosten und hoher Dauerhaltbarkeit weist die Verrastung auf, wenn gemäß einer Weiterbildung der Erfindung die Ausnehmung einen in eine Umfangsnut des Verbindungsstiftes eingreifbaren O-Ring aufweist.

Gemäß einer anderen vorteilhaften Weiterbildung der Erfindung kann eine besonders einfach zu bedienende Verbindungseinrichtung dadurch erreicht werden, dass die Verbindungseinrichtung ein die Schutzvorrichtung in einer ersten Schiebestellung freigebendes und in einer zweiten Schiebestellung mit dem Schablonenspannrahmen formschlüssig verbindendes Schiebeelement aufweist.

Die Erfindung lässt zahlreiche Ausführungsformen zu. Zur weiteren Verdeutlichung ihres Grundprinzips sind verschiedene davon in der Zeichnung schematisch dargestellt und nachfolgend beschrieben. Die Zeichnung zeigt in
- Figur 1: eine als Rahmen ausgebildete Schutzvorrichtung für eine Druckschablone in einer Draufsicht.
- Figur 2: ein vergrößertes Detail der Schutzvorrichtung nach Figur 1,
- Figur 3: einen Schnitt des Details nach Figur 2 entlang Linie III - III in Figur 1,
- Figur 4: einen Teilschnitt des Rahmens nach Figur 1 mit einer von einem ersten Haltebolzen gehaltenen Druckschablone,
- Figur 5: einen Teilschnitt des Rahmens nach Figur 1 mit einer von einem zweiten Haltebolzen gehaltenen Druckschablone,
- Figur 6: einen Eckbereich einer Druckschablone in einer Draufsicht,
- Figur 7: einen Teilschnitt eines Schablonenspannrahmens mit einer Schutzvorrichtung, einer Druckschablone und einer Verbindungseinrichtung,
- Figur 8: eine Seitenansicht einer Aufnahmeleiste einer Schnellsperre,
- Figur 9: die Aufnahmeleiste nach Figur 8 in einer Draufsicht,
- Figur 10: einen Eckbereich einer Schutzvorrichtung mit Haltehaken in einer Draufsicht,
- Figur 11: die Schutzvorrichtung nach Figur 10 in einer Seitenansicht,
- Figur 12: einen Teilschnitt eines Schablonenspannrahmens mit einer Schutzvorrichtung und einer alternativen Verbindungseinrichtung,
- Figur 13: einen Teilschnitt des Rahmens nach Figur 1 mit einer von einem dritten Haltebolzen gehaltenen Druckschablone,
- Figur 14: eine Schutzvorrichtung mit einer Vorpositivniereinrichtung für eine Druckschablone in einer Ansicht von unten,
- Figur 15: einen Teilschnitt der Schutzvorrichtung nach Figur 14,
- Figur 16: einen Eckbereich einer Schutzvorrichtung mit einem bolzenförmigen Führungselement,
- Figur 17: einen Eckbereich einer anderen Schutzvorrichtung mit einem winkelförmigen Führungselement.
- Figur 18: einen Ausschnitt einer Schutzleiste in einer Draufsicht,
- Figur 19: einen Schnitt der Schutzleiste nach Figur 18,
- Figur 20: einen Ausschnitt einer weiteren Schutzleiste in einer Draufsicht und
- Figur 21: einen Schnitt der Schutzleiste nach Figur 20.

Sich jeweils entsprechende Elemente der Ausführungsbeispiele sind in allen Figuren mit gleichen Bezugszeichen versehen.

Figur 1 zeigt in einer Draufsicht eine als quadratischer Rahmen 1 ausgebildete Schutzvorrichtung 2 zum Halten einer hier nicht dargestellten Druckschablone in einer Ebene. Der Rahmen 1 weist vier Schutzleisten 3 auf, wobei jeweils benachbarte Schutzleisten 3 mit ihrem jeweiligen Endbereich 4, 5 aneinander abgestützt sind. Dabei ist eine Relativbewegung zwischen den benachbarten Schutzleisten 3 möglich, und zwar ist in diesem Ausführungsbeispiel eine Relativbewegung in der Rahmenebene des Rahmens 1 und entlang der gegenüberliegende Ecken 6, 7 des Rahmens 1 verbindenden und einen Kontaktbereich 8 der Schutzleisten 3 schneidenden Linie 9 möglich. Insgesamt weist der Rahmen 1 vier solcher Kontaktbereiche 8 auf. Die Schutzleisten 3 werden bevorzugt von Aluminiumprofilen oder Kunststoffprofilen gebildet.

Ein durch einen Rahmen A in Figur 1 gekennzeichnetes, einen Kontaktbereich 8 der Schutzleisten 3 umfassendes Detail ist in Figur 2 vergrößert dargestellt. Es ist zu erkennen, dass zwischen den benachbarten Schutzleisten 3 ein - hier bikonvexes - scheibenförmiges Führungselement 10 angeordnet ist. Das Führungselement 10 ist ein in jeweils eine gestrichelt dargestellte Nut 11 in den Endbereichen 4, 5 der benachbarten Schutzleisten 3 eingeschobenes Blechplättchen. Die Nuten 11 sind in einer zur Rahmenebene des Rahmens 1 parallelen Ebene angeordnet und besitzen einen mit der bikonvexen Form des Führungselementes 10 korrespondierenden konkaven Nutgrund 12.

Einen Schnitt nach Linie III - III in Figur 1 des vorbeschriebenen Details zeigt Figur 3. Es ist zu erkennen, dass die Schutzleisten 3 einen vorspringenden Rand 13 an ihrer Außenseite 14 aufweisen. Nach innen gerichtet, das heißt zur Rahmenmitte hin orientiert, sind die Schutzleisten 3 mit einer Auflagefläche 15 für die Druckschablone versehen. Die Auflagefläche 15 ist durchgängig am gesamten Rahmen 1 (Figur 1) an dessen Innenseite zum Abstützen der Druckschablone vorgesehen. Figur 3 zeigt das eingelegte Führungselement 10 ebenfalls im Schnitt.

Einen Schnitt nach Linie IV - IV in Figur 1, jedoch einschließlich einer Druckschablone 16, zeigt Figur 4. Die Druckschablone 16 liegt an der innenliegenden Auflagefläche 15 der Schutzleiste 3 an und wird von dieser abgestützt. Der Rand 13 der Schutzleiste 3 deckt den äußeren Rand 17 der Druckschablone 16 ab und schützt damit einerseits die Druckschablone 16 (zum Beispiel vor Einrissen) und andererseits auch eine die Druckschablone 16 handhabende Bedienperson (zum Beispiel vor Verletzungen wie Hautschnitten, die sie sich an einem scharfkantigen Rand 17 der Druckschablone 16 zuziehen könnte).

Die Druckschablone 16 wird von einem in die Schutzleiste 3 eingesteckten, sich senkrecht zur Rahmenebene eines die Schutzleiste 3 aufweisenden Rahmens erstreckenden Haltebolzen 18 gehalten, der eine Ausnehmung 19 der Druckschablone 16 durchgreift. Der Haltebolzen 18 weist an seinem die Druckschablone 16 durchgreifenden Ende 20 eine zentrische axiale Ausnehmung 21 auf, die mit einem Verformungswerkzeug 22 korrespondiert. Der Haltebolzen 18 weist einen plastisch verformbaren Werkstoff, beispielsweise einen Kunststoff, oder Aluminium auf, so dass ein Schlag mit dem Verformungswerkzeug 22 auf das die Druckschablone 16 durchgreifende Ende 20 des Haltebolzens 18 zu dessen bleibender Stauchung, die eine Aufweitung seines Außenumfanges zur Folge hat, führt. Dadurch wird die Druckschablone 18 sicher an der Auflagefläche 15 der Schutzleiste 3 gehalten. Die dargestellte Situation gilt für alle Schutzleisten 3 des Rahmens 1.

Eine alternative Lösung mit einem anderen Haltebolzen 23 zeigt Figur 5 in einer Figur 4 entsprechenden Ansicht. Der Haltebolzen 23 erstreckt sich senkrecht zur Rahmenebene eines die Schutzleiste 3 aufweisenden Rahmens und durchgreift die Druckschablone 16 in einer korrespondierenden Ausnehmung 19. An seinem die Druckschablone 16 durchgreifenden, mit einer Fase 24 versehenen Ende 25 weist der Haltabalzen 23 eine radiale Rillenstruktur 26, insbesondere ein Außengewinde, auf. Auf die Rillenstruktur 26 ist eine kegelförmige Federscheibe 27 aufgesteckt oder aufgeschraubt und hält die Druckschablone 16 zuverlässig an der Auflagefläche 15 der Schutzleiste 3. Zum Schutz der Druckschablone 16 ist zwischen Federscheibe 27 und Druckschablone 16 eine Unterlegscheibe 28 angeordnet.

In Figur 6 ist ein Eckbereich einer Druckschablone 16 mit Ausnehmungen 29 dargestellt, die sternförmig ausgebildet sind. Derartige Ausnehmungen 29, aufgesteckt auf Haltebolzen 23 nach Figur 5, ersparen die in dem Ausführungsbeispiel nach Figur 5 gezeigte Federscheibe 27. Mit den sternförmigen Ausnehmungen 29 und entsprechenden Haltebolzen wird die Druckschablone hingegen selbsttätig am Rahmen einer Schutzvorrichtung gehalten.

Ein Abschnitt eines Schablonenspannrahmens 30 zum Aufspannen einer in einer Schutzvorrichtung 2 gehaltenen Druckschablone 16 ist In Figur 7 in einem Teilschnitt dargestellt. Der Schablonenspannrahmen 30 weist einen Sitz 31 zur Aufnahme der Schutzvorrichtung 2 und eine Verbindungseinrichtung 32 zur Befestigung der Schutzvorrichtung 2 an dem Schablonenspannrahmen 30 auf. Der Sitz 31 wird von einer um den Schablonenspannrahmen 30 umlaufenden Stufe 33 gebildet. Die Stufe 33 korrespondiert mit einem vorspringenden Absatz 34 der Schutzvorrichtung 2, der von vorspringenden Rändem 13 von Schutzleisten 3 sowie an den Schutzleisten 3 vorgesehenen, unter einem Winkel von 90° gegenüber den Rändern 13 angeordneten Auflageflächen 15 für die Druckschablone 16 gebildet wird. Der Absatz 34 läuft um einen die Schulzleisten 3 aufweisenden ebenen Rahmen 1 der Schutzvorrichtung 2 um.

Der Sitz 31 weist sowohl einen ersten Anschlag 35 senkrecht zur Rahmenebene des Rahmens 1 der Schutzvorrichtung 2 als auch einen zweiten Anschlag 36 parallel zur Rahmenebene des Rahmens 1 der Schutzvorrichtung 2 auf, so dass die Schutzvorrichtung 2 gegenüber dem Schablonenspannrahmen 30 räumlich exakt positioniert ist. Für eine einfache Kontrollmöglichkeit der Positionierung der Schutzvorrichtung 2 weist der Sitz 31 eine optische Markierung 37 auf, die in diesem Ausführungsbeispiel als Farbschicht in einer Signalfarbe, beispielsweise leuchtend rot, auf die Stufe 33 aufgetragen ist.

Die Verbindungseinrichtung 32 weist eine Schnellsperre mit einer an dem Schablonenspannrahmen 30 mittels einer Schraube 38, zum Beispiel einer Innensechskantschraube, befestigten Aufnahmeleiste 39 auf, die mit einer Ausnehmung 40, in der ein O-Ring 41 angeordnet ist, versehen ist. In die Ausnehmung 40 greift ein an der Schutzvorrichtung 2 angeordneter Verbindungsstift 42 mit einer Umfangsnut 43 ein. Die Umfangsnut 43 nimmt den O-Ring 41 und schafft so eine Befestigung der Schutzvorrichtung 2 an dem Schablonenspannrahmen 30. Die Aufnahmeleiste 39 ist in einer Nut 47 des Schablonenspannrahmens 30 befestigt. Für eine manuelle Entsperrung von Schutzvorrichtung 2 und Schablonenspannrahmen 30 wird in die Nut 47 gegriffen und die Schutzvorrichtung 2 angehoben.

Zur Verdeutlichung ist in Figuren 8, 9 die Aufnahmeleiste 39 der Schnellsperre nach Figur 7 mit dem zugehörigen Verbindungsstift 42 und dem mit dem Verbindungsstift 42 zusammenwirkenden, die Verrastung herbeiführenden O-Ring 41 separat in einer Seiten- und einer Draufsicht dargestellt. Eine Ausnehmung 44 dient der Aufnahme der Schraube 38 (Figur 7) zur Befestigung an dem Schablonenspannrahmen.

In Figur 10 (Draufsicht) und Figur 11 (Seitenansicht) ist ein Eckbereich einer Schutzleisten 3 aufweisenden Schutzvorrichtung 2 dargestellt, die in den Schutzleisten Durchbrechungen 45 aufweist. Die Durchbrechungen, die nicht mit der Druckschablone kollidieren, sind zur Aufnahme von Haltehaken 59, 60 vorgesehen, an denen die Schutzvorrichtung 2 bei Nichtgebrauch der in ihr gehaltenen Druckschablone an einem Lagerungsplatz aufgehängt werden kann. Auch zum Waschen und Trocknen der Druckschablone kann vorteilhaft eine Handhabung mittels der Haltehaken 59, 60 erfolgen.

Figur 12 zeigt einen Abschnitt eines Schablonenspannrahmens 30 mit einer Schutzleiste 3 einer Schutzvorrichtung 2 und einer Verbindungseinrichtung 32 zur Verbindung von Schablonenspannrahmen 30 und Schutzvorrichtung 2. Die Verbindungseinrichtung 32 weist ein Schiebeelement 46 auf, das in einer Nut 47 des Schablonenspannrahmens 30 geführt ist. Das Schiebeelement 46 ist fest mit einer einen radial überstehenden Kopf 48 aufweisenden Schraube 49 verbunden, wobei der Kopf 48 auf einem Nutabsatz 50 einer Nut 52 in der Schutzleiste 3 führbar ist. An einem ersten Ende der Nut 52 in der Schutzleiste 3 weist der Nutabsatz 50 eine Aufweitung 51 auf, durch die der Kopf 48 der Schraube 49 hindurchgeführt werden kann, wohingegen der Nutabsatz 50 an dem zweiten Ende der Nut 52 den Kopf 48 der Schraube 49 untergreift. In der in Figur 12 gezeigten Position befindet sich das Schiebeelement 46 in einer zweiten, die Schutzvorrichtung 2 formschlüssig mit dem Schablonenspannrahmen 3D verbindenden Schlebestellung. In einer nicht gezeigten ersten Schiebestellung ist die Schutzvorrichtung von dem Schablonenspannrahmen 30 dadurch entfernbar, dass die Aufweitung 51 des Nutabsatzes 50 der Nut 52 in der Schutzleiste 3 den Kopf 48 der an dem Schiebeelement 46 befindlichen Schraube 49 freigibt. Das Schiebeelement 46 ist ferner mit zwei Ausnehmungen 53 versehen, in die ein Bolzen 54, der am Schablonenspannrahmen 30 federbelastet verschiebbar angeordnet ist, eingreifbar ist. Der Bolzen 54 sichert das Schiebeelement 46 in der ersten sowie in der zweiten Schiebestellung.

Eine solche, in Figur 12 gezeigte Verbindungseinrichtung 32 kann allgemein auch dazu dienen, Schutzleisten 3 ohne Druckschablone an einem Schablonenspannrahmen, wie er zum Beispiel aus DE 197 49 449 C1 bekannt ist, anzubringen, um Randbereiche einer an dem Schablonenspannrahmen angeordneten Druckschablone und/oder zum Spannen der Druckschablone vorgesehene Greifstifte des Schablonenspannrahmens abzudecken. Dadurch sind die Schutzleisten 3 sehr vielfältig verwendbar.

Eine weitere Möglichkeit der Halterung einer Druckschablone 16 an einer Schutzleiste 3 zeigt Figur 13 in einer Figuren 4, 5 entsprechenden Ansicht. Ein Haltebolzen 55 erstreckt sich senkrecht zur Rahmenebene eines die Schutzleiste 3 aufweisenden Rahmens und durchgreift die Druckschablone 16 in einer korrespondierenden Ausnehmung 19. An seinem die Druckschablone 16 durchgreifenden Ende 56 weist der Haltebolzen 55 eine Umfangsnut 57 auf, die einen O-Ring 58 trägt. Der O-Ring 58 hält die Druckschablone 16 an der Schutzleiste 3.

Eine Schutzvorrichtung 2 mit einer Vorpositioniereinrichtung 61 für eine Druckschablone 16 zeigt Figur 14 in einer Ansicht von unten. Die Schutzvorrichtung 2 ist als quadratischer Rahmen 1 ausgebildet und weist vier Schutzleisten 3 auf. Die Schutzleisten 3 weisen jeweils einen sich senkrecht zu der Rahmenebene erstreckenden Positionierstift 62 zum Durchgreifen Jeweils einer mit dem jeweiligen Positionierstift 62 korrespondierenden Positionierausnehmung 63 in der Druckschablone 16 auf. Durchbrechungen 45 in Eckbereichen der Schutzleisten 3 und in etwa mittig in Längsrichtung der Schutzleisten 3 angeordnete Durchbrechungen 89 dienen einem Aufhängen der Schutzvorrichtung 2 mit Druckschablone 16.

Einen Teilschnitt nach Linie XV - XV der Schutzvorrichtung in Figur 14 zeigt Figur 15. Es ist zu erkennen, dass der einen Durchmesser D1, beispielhaft 3,95 mm, aufweisende Positionierstift 62 die einen Durchmesser D2, beispielhaft 4,00 mm, aufweisenden Positionierausnehmung 63 in der Druckschablone 16 durchgreift. Der Positionierstift ist in die Schutzleiste 3 eingesteckt.

Einen Eckbereich mit zwei benachbarten Schutzleisten 3, 3', die mit jeweils einem ihrer Endbereiche 4, 5 eine Relativbewegung gegeneinander zulassend aneinander abgestützt sind, einer Schutzvorrichtung zeigt Figur 16. Zwischen den benachbarten Schutzleisten 3, 3' ist ein als Bolzen 65 ausgebildetes Führungselement 64 angeordnet, wobei zu erkennen ist, dass in diesem Ausführungsbeispiel zwischen den benachbarten Schutzleisten 3 insgesamt genau zwei solcher Führungselemente 64 vorgesehen sind. Die Bolzen 65 greifen jeweils einerseits In eine als Sackloch ausgebildete, in Axialrichtung einer ersten Schutzleiste 3 der benachbarten Schutzleisten 3, 3' ausgerichtete Ausnehmung 66 und andererseits in eine als Sackloch ausgebildete, in einer Richtung senkrecht zu der Axialrichtung einer zweiten Schutzleiste 3' der benachbarten Schutzleisten 3, 3' ausgerichtete Ausnehmung 67. Deutlich zu erkennen ist jeweils ein bezogen auf die Bolzenachse 70 Axialspiel 68, 69 des Bolzens 65 in den Ausnehmungen 66, 67. Zusätzlich liegt ein bezogen auf die Bolzenachse 70 Radialspiel 71 des Bolzens 65 in den Ausnehmungen 66, 67 vor, welches Radialspiel 71 kleiner ist als das jeweilige Axialspiel 68, 69. Axialspiel 68, 69 und Radialspiel 71 lassen eine Relativbeweglichkeit der Schutzleisten 3, 3' zu.

Figur 17 zeigt einen ähnlichen Eckbereich einer Schutzvorrichtung, jedoch mit einem anderen Führungselement 72. Dieses Führungselement 72 ist als Winkel 73 ausgebildet und greift mit jeweils einem Winkelschenkel 74, 75 in korrespondierende Ausnehmungen 76, 77 von benachbarten, aneinander abgestützten Schutzleisten 3, 3' ein. Jeder der Winkelschenkel 74, 75 ist zur Gewährung einer Relativbeweglichkeit der Schutzleisten 3, 3' in den jeweils korrespondierenden Ausnehmungen 76, 77 - bezogen auf die jeweilige Achse 82, 83 der Winkelschenkel 74, 75 - mit Axialspiel 78, 79 und mit Radialspiel 80, 81 angeordnet.

In Figur 18 ist ein Ausschnitt einer Schutzleiste 3 in einer Draufsicht dargestellt, von welcher Schutzleiste 3 Figur 19 einen vergrößerten Schnitt nach Linie XIX - XIX zeigt. Die Schutzleiste 3 ist im Querschnitt U-förmig ausgebildet, wobei die U-förmige Ausbildung durch eine Nut 84, die in der Ebene liegt, in welcher die Druckschablone anzuordnen ist, in der Schutzleiste 3 gebildet wird. Zwischen den Schenkeln 85, 86 des derart gebildeten U ist eine Druckschablone aufnehmbar.

Ein Ausschnitt einer ähnlichen Schutzleiste 3 ist in Figur 20 in einer Draufsicht dargestellt, von welcher Schutzleiste 3 Figur 21 einen vergrößerten Schnitt nach Linie XXI - XXI zeigt. Die Schutzleiste 3 ist auch nach diesem Ausführungsbeispiel im Querschnitt U-förmig ausgebildet. Dabei wird die U-förmige Ausbildung durch eine Ansatzwand 87 an der Schutzleiste 3 gebildet, wobei die Ansatzwand 87 mit einer der Ansatzwand 87 gegenüberliegenden Wand 88 der Schutzleiste korrespondiert und so Schenkel 85, 86 des U bildet, zwischen welche eine Druckschablone aufnehmbar ist.

### Bezugszeichenliste

- 1: - Rahmen
- 2: - Schutzvorrichtung
- 3, 3': - Schutzleiste
- 4: - Endbereich
- 5: - Endbereich
- 6: - Ecke
- 7: - Ecke
- 8: - Kontaktbereich
- 9: - Linie
- 10: - Führungselement
- 11: - Nut
- 12: - Nutgrund
- 13: - Rand
- 14: - Außenseite
- 15: - Auflagefläche
- 16: - Druckschablone
- 17: - Rand
- 18: - Haltebolzen
- 19: - Ausnehmung
- 20: - Ende
- 21: - Ausnehmung
- 22: - Verformungswerkzeug
- 23: - Haltebolzen
- 24: - Fase
- 25: - Ende
- 26: - Rillenstruktur
- 27: - Federscheibe
- 28: - Unterlegscheibe
- 29: - Ausnehmung
- 30: - Schablonenspannrahmen
- 31: - Sitz
- 32: - Verbindungseinrichtung
- 33: - Stufe
- 34: - Absatz
- 35: - Anschlag
- 36: - Anschlag
- 37: - Markierung
- 38: - Schraube
- 39: - Aufnahmeleiste
- 40: - Ausnehmung
- 41: - O-Ring
- 42: - Verbindungsstift
- 43: - Umfangsnut
- 44: - Ausnehmung
- 45: - Durchbrechung
- 46: - Schiebeelement
- 47: - Nut
- 48: - Kopf
- 49: - Schraube
- 50: - Nutabsatz
- 51: - Aufweitung
- 52: - Nut
- 53: - Ausnehmung
- 54: - Bolzen
- 55: - Haltebolzen
- 56: - Ende
- 57: - Umfangsnut
- 58: - O-Ring
- 59: - Haltehaken
- 60: - Haltehaken
- 61: - Vorpositioniereinrichtung
- 62: - Positionierstift
- 63: - Positionierausnehmung
- 64: - Führungselement
- 65: - Bolzen
- 66: - Ausnehmung
- 67: - Ausnehmung
- 68: - Axialspiel
- 69: - Axialspiel
- 70: - Bolzenachse
- 71: - Radialspiel
- 72: - Führungselement
- 73: - Winkel
- 74: - Winkelschenkel
- 75: - Winkelschenkel
- 76: - Ausnehmung
- 77: - Ausnehmung
- 78: - Axialspiel
- 79: - Axialspiel
- 80: - Radialspiel
- 81: - Radialspiel
- 82: - Achse
- 83: - Achse
- 84: - Nut
- 85: - Schenkel
- 86: - Schenkel
- 87: - Ansatzwand
- 88: - Wand
- 89: - Durchbrechungen

- A: - Rahmen
- D1: - Durchmesser
- D2: - Durchmesser

## Patentansprüche

1. Schutzvorrichtung mit einem Schutzleisten aufweisenden Rahmen zum Halten einer Druckschablone in einer Ebene und mit Verbindungsmitteln zur Befestigung an einem Schabionenspannrahmen, wobei die Schutzleisten die Druckschablone über deren Umfang, den Rand der Druckschablone abdeckend, aufnehmen, wobei jeweils benachbarte Schutzleisten den Rahmen bildend jeweils eine Relativbewegung gegeneinander zulassend abgestützt sind, **dadurch gekennzeichnet, dass** jeweils benachbarte Schutzleisten (3) mit jeweils einem ihrer Endbereiche (4, 5) die Relativbewegung gegeneinander zulassend aneinander abgestützt sind, indem zwischen benachbarten Schutzleisten (3) jeweils ein Führungselement (10, 64, 72) angeordnet ist und der Rahmen (1) vier ein Rechteck bildende Schutzleisten (3) aufweist.

2. Schutzvorrichtung nach Anspruch 1, **dadurch gekennzeichnet, dass** das Führungselement (10) scheibenförmig ausgebildet ist und jeweils in eine korrespondierende Nut (11) in den angrenzenden Endbereichen (4, 5) der benachbarten Schutzleisten (3) eingreift.

3. Schutzvorrichtung nach Anspruch 2, **dadurch gekennzeichnet, dass** das Führungselement (10) eine bikonvexe Form aufweist und dass die korrespondierenden Nuten (11) einen konkaven Nutgrund (12) aufweisen.

4. Schutzvorrichtung nach Anspruch 1, **dadurch gekennzeichnet, dass** das Führungselement (64) als Bolzen (65), ausgebildet ist und jeweils in eine korrespondierende Ausnehmung (66, 67) in den angrenzenden Endbereichen (4, 5) der benachbarten Schutzleisten (3, 3') eingreift und dass der Bolzen (65) in zumindest einer der Ausnehmungen (66, 67) bezogen auf die Bolzenachse mit (70) Axialspiel (68, 69) und Radialspiel (71) angeordnet ist.

5. Schutzvorrichtung nach Anspruch 1, **dadurch gekennzeichnet, dass** das Führungselement (72) als Winkel (73) ausgebildet ist und jeweils in eine korrespondierende Ausnehmung (76, 77) in den angrenzenden Endbereichen (4, 5) der benachbarten Schutzleisten (3, 3') eingreift und dass zumindest ein Winkelschenkel (74, 75) des Winkels (73) in der korrespondierenden Ausnehmung (76, 77) bezogen auf die Achse (82, 83) des Winkelschenkels (74, 75) mit Axialspiel und Radialspiel angeordnet ist.

6. Schutzvorrichtung nach zumindest einem der vorhergehenden Ansprüche, **dadurch gekennzeichnet, dass** die Schutzleisten (3) jeweils zumindest einen sich senkrecht zur Rahmenebene erstreckenden Haltebolzen (18, 23, 55) zum Durchgreifen jeweils einer korrespondierenden Ausnehmung (19) in der Druckschablone (16) aufweisen.

7. Schutzvorrichtung nach Anspruch 6, **dadurch gekennzeichnet, dass** die Haltebolzen (18) einen plastisch verformbaren Werkstoff aufweisen.

8. Schutzvorrichtung nach zumindest einem der Ansprüche 6 und 7, **dadurch gekennzeichnet, dass** die Haltebolzen (23) an ihrem die Druckschablone (16) durchgreifbaren Ende (25) eine radiale Rillenstruktur (26) aufweisen.

9. Schutzvorrichtung nach zumindest einem der Ansprüche 6 bis 8, **dadurch gekennzeichnet, dass** die Haltebolzen (18) an ihrem die Druckschablone (16) durchgreifbaren Ende (20) eine axiale Ausnehmung (21) aufweisen.

10. Schutzvorrichtung nach zumindest einem der vorhergehenden Ansprüche, **dadurch gekennzeichnet, dass** die Schutzleisten (3) jeweils zumindest einen sich senkrecht zu der Rahmenebene erstreckenden Positionierstift (62) zum Durchgreifen jeweils einer korrespondierenden Positionierausnehmung (63) in der Druckschablone (16) aufweisen.

11. Schutzvorrichtung nach zumindest einem der vorhergehenden Ansprüche, **dadurch gekennzeichnet, dass** zumindest eine der Schutzleisten (3) im Querschnitt U-förmig ausgebildet ist und dass der Rand der Druckschablone zwischen den Schenkeln (85, 86) des U aufnehmbar ist.

12. Schablonenspannrahmen mit einer in einer Schutzvorrichtung nach zumindest einem der vorhergehenden Ansprüche gehaltenen Druckschablone, **dadurch gekennzeichnet, dass** ein Sitz (31) zur Aufnahme der Schutzvorrichtung (2) und eine Verbindungseinrichtung (32) zur Befestigung der Schutzvorrichtung (2) vorgesehen ist.

13. Schablonenspannrahmen nach Anspruch 12, **dadurch gekennzeichnet, dass** der Sitz (31) einen Anschlag (35) senkrecht zur Rahmenebene der Schutzvorrichtung (2) und einen Anschlag (36) parallel zur Rahmenebene der Schutzvorrichtung (2) aufweist.

14. Schablonenspannrahmen nach zumindest einem der Ansprüche 12 und 13, **dadurch gekennzeichnet, dass** der Sitz (31) eine optische Markierung (37) zur Anzeige einer vollständigen Aufnahme der Schutzvorrichtung (2) aufweist.

15. Schablonenspannrahmen nach zumindest einem der Ansprüche 12 bis 14, **dadurch gekennzeichnet, dass** die Verbindungseinrichtung (32) eine Ausnehmung (40) zum verrastenden Eingriff eines Verbindungsstiftes (42) der Schutzvorrichtung (2) aufweist.

16. Schablonenspannrahmen nach Anspruch 15, **dadurch gekennzeichnet, dass** die Ausnehmung (40) einen in eine Umfangsnut (43) des Verbindungsstiftes (42) eingreifbaren O-ring (41) aufweist.

17. Schablonenspannrahmen nach zumindest einem der Ansprüche 12 bis 16, **dadurch gekennzeichnet, dass** die Verbindungseinrichtung (32) ein die Schutzvorrichtung (2) in einer ersten Schiebestellung freigebendes und in einer zweiten Schiebestellung mit dem Schablonenspannrahmen (30) formschlüssig verbindendes Schiebeelement (46) aufweist.

## Claims

1. Protective device with a frame for holding a printing screen in a plane, which frame has protective strips, and with connecting means for fastening to a screen-clamping frame, wherein the protective strips accommodate the printing screen over its periphery, covering the edge of the printing screen, wherein in each case adjacent protective strips are supported while forming the frame so as to allow a relative movement with respect to each other, **characterised in that** in each case adjacent protective strips (3) are supported against each other with in each case one of their end regions (4, 5) so as to allow in each case the relative movement with respect to each other, **in that** a guide element (10, 64, 72) is arranged in each case between adjacent protective strips (3) and the frame (1) has four protective strips (3) which form a rectangle.

2. Protective device according to Claim 1, **characterised in that** the guide element (10) is disc-shaped and engages in each case in a corresponding groove (11) in the abutting end regions (4, 5) of the adjacent protective strips (3).

3. Protective device according to Claim 2, **characterised in that** the guide element (10) has a biconvex form and that the corresponding grooves (11) have a concave groove bottom (12).

4. Protective device according to Claim 1, **characterised in that** the guide element (64) is in the form of a bolt (65) and engages in each case in a corresponding recess (66, 67) in the abutting end regions (4, 5) of the adjacent protective strips (3, 3'), and that the bolt (65) is arranged in at least one of the recesses (66, 67) with (70) axial play (68, 69) and radial play (71) with respect to the bolt axis.

5. Protective device according to Claim 1, **characterised in that** the guide element (72) is in the form of a bracket (73) and engages in each case in a corresponding recess (76, 77) in the abutting end regions (4, 5) of the adjacent protective strips (3, 3'), and that at least one limb (74, 75) of the bracket (73) is arranged in the corresponding recess (76, 77) with axial play and radial play with respect to the axis (82, 83) of the bracket limb (74, 75).

6. Protective device according to at least one of the preceding claims, **characterised in that** the protective strips (3) have in each case at least one holding bolt (18, 23, 55) for engaging through in each case one corresponding recess (19) in the printing screen (16), which holding bolt extends perpendicularly to the frame plane.

7. Protective device according to Claim 6, **characterised in that** the holding bolts (18) have a plastically deformable material.

8. Protective device according to at least one of Claims 6 and 7, **characterised in that** the holding bolts (23) have a radial score structure (26) at their ends (25) which engage through the printing screen (16).

9. Protective device according to at least one of Claims 6 to 8, **characterised in that** the holding bolts (18) have an axial recess (21) at their ends (20) which engage through the printing screen (16).

10. Protective device according to at least one of the preceding claims, **characterised in that** the protective strips (3) have in each case at least one positioning pin (62) for engaging through in each case one corresponding positioning recess (63) in the printing screen (16), which positioning pin extends perpendicularly to the frame plane.

11. Protective device according to at least one of the preceding claims, **characterised in that** at least one of the protective strips (3) has a U-shaped cross section, and that the edge of the printing screen can be accommodated between the limbs (85, 86) of the U.

12. Screen-clamping frame with a printing screen which is held in a protective device according to at least one of the preceding claims, **characterised in that** a seat (31) is provided for accommodating the protective device (2) and a connecting arrangement (32) for fastening the protective device (2).

13. Screen-clamping frame according to Claim 12, **characterised in that** the seat (31) has a stop (35) perpendicular to the frame plane of the protective device (2) and a stop (36) parallel to the frame plane of the protective device (2).

14. Screen-clamping frame according to at least one of Claims 12 and 13, **characterised in that** the seat (31) has a visible marking (37) to indicate complete accommodation of the protective device (2).

15. Screen-clamping frame according to at least one of Claims 12 to 14, **characterised in that** the connecting arrangement (32) has a recess (40) for locking engagement of a connecting pin (42) of the protective device (2).

16. Screen-clamping frame according to Claim 15, **characterised in that** the recess (40) has an O-ring (41) which can engage in a peripheral groove (43) in the connecting pin (42).

17. Screen-clamping frame according to at least one of Claims 12 to 16, **characterised in that** the connecting arrangement (32) has a sliding element (46), which releases the protective device (2) in a first sliding position and connects the protective device to the screen-clamping frame (30) in a form-fitting manner in a second sliding position.

## Revendications

1. Dispositif de protection comprenant un cadre présentant des baguettes de protection pour le maintien d'un pochoir dans un plan et avec des moyens de liaison pour la fixation sur un cadre tendeur de pochoir, les baguettes de protection recevant le pochoir sur leur pourtour, en recouvrant le bord du pochoir, des baguettes de protection respectivement voisine étant soutenues en formant le cadre et en autorisant respectivement un déplacement relatif les unes par rapport aux autres, **caractérisé en ce que** à chaque fois des baguettes de protection (3) voisines sont soutenues les unes sur les autres par respectivement l'une de leurs zones d'extrémité (4, 5) en autorisant le déplacement relatif les unes par rapport aux autres, du fait que à chaque fois un élément de guidage (10, 64, 72) est disposé entre des baguettes de protection (3) voisines et le cadre (1) présente quatre baguettes de protection (3) formant un rectangle.

2. Dispositif de protection selon la revendication 1, **caractérisé en ce que** l'élément de guidage (10) est conçu en forme de disque et s'engage à chaque fois dans une rainure (11) correspondante dans les zones d'extrémité (4, 5) contiguës des baguettes de protection (3) voisines.

3. Dispositif de protection selon la revendication 2, **caractérisé en ce que** l'élément de guidage (10) présente une forme biconvexe et **en ce que** les rainures (11) correspondantes présentent un fond de rainure (12) concave.

4. Dispositif de protection selon la revendication 1, **caractérisé en ce que** l'élément de guidage (64) est conçu comme boulon (65) et s'engage à chaque fois dans un évidement (66, 67) correspondant dans les zones d'extrémité (4, 5) contiguës des baguettes de protection (3, 3') voisines et **en ce que** le boulon (65) est disposé dans au moins l'un des évidements (66, 67) par rapport à l'axe de boulon avec (70) du jeu axial (68, 69) et du jeu radial (71).

5. Dispositif de protection selon la revendication 1, **caractérisé en ce que** l'élément de guidage (72) est conçu comme équerre (73) et s'engage à chaque fois dans un évidement (76, 77) correspondant dans les zones d'extrémité (4, 5) contiguës des baguettes de protection (3, 3') voisines et ce qu'au moins une branche (74, 75) de l'équerre (73) est disposée dans l'évidement (76, 77) correspondant par rapport à l'axe (82, 83) de la branche d'équerre (74, 75) avec du jeu axial et du jeu radial.

6. Dispositif de protection selon au moins l'une quelconque des revendications précédentes, **caractérisé en ce que** les baguettes de protection (3) présentent chacune au moins un boulon de retenue (18, 23, 55) s'étendant perpendiculairement au plan du cadre pour la pénétration de respectivement un évidement (19) correspondant dans le pochoir (16).

7. Dispositif de protection selon la revendication 6, **caractérisé en ce que** les boulons de retenue (18) présentent un matériau plastiquement déformable.

8. Dispositif de protection selon au moins l'une quelconque des revendications 6 et 7, **caractérisé en ce que** les boulons de retenue (23) présentent une structure rainurée (26) radiale sur leur extrémité (25) pouvant pénétrer le pochoir (16).

9. Dispositif de protection selon au moins l'une quelconque des revendications 6 à 8, **caractérisé en ce que** les boulons de retenue (18) présentent un évidement (21) axial sur leur extrémité (20) pouvant pénétrer dans le pochoir (16).

10. Dispositif de protection selon au moins l'une quelconque des revendications précédentes, **caractérisé en ce que** les baguettes de protection (3) présentent respectivement au moins une goupille de positionnement (62) s'étendant perpendiculairement au plan du cadre pour pénétrer respectivement un évidement de positionnement (63) correspondant dans le pochoir (16).

11. Dispositif de protection selon au moins l'une quelconque des revendications précédentes, **caractérisé en ce qu'**au moins l'une des baguettes de protection (3) est formée avec une section en U et **en ce que** le bord du pochoir peut être réceptionné entre les branches (85, 86) du U.

12. Cadre tendeur de pochoir comprenant un pochoir maintenu dans un dispositif de protection selon au moins l'une quelconque des revendications précédentes, **caractérisé en ce qu'**un siège (31) est prévu pour le logement du dispositif de protection (2) et un dispositif de liaison (32) pour la fixation du dispositif de protection (2).

13. Cadre tendeur de pochoir selon la revendication 12, **caractérisé en ce que** le siège (31) présente une butée (35) perpendiculairement au plan du cadre du dispositif de protection (2) et une butée (36) parallèlement au plan du cadre du dispositif de protection (2).

14. Cadre tendeur de pochoir selon au moins l'une quelconque des revendications 12 et 13, **caractérisé en ce que** le siège (31) présente un marquage (37) visuel pour l'affichage d'un logement complet du dispositif de protection (2).

15. Cadre tendeur de pochoir selon au moins l'une quelconque des revendications 12 à 14, **caractérisé en ce que** le dispositif de liaison (32) présente un évidement (40) pour l'engagement par encliquetage d'une goupille de liaison (42) du dispositif de protection (2).

16. Cadre tendeur de pochoir selon la revendication 15, **caractérisé en ce que** l'évidement (40) présente un joint torique (41) pouvant s'engager dans une rainure périphérie (43) de la broche de liaison (42).

17. Cadre tendeur de pochoir selon au moins l'une quelconque des revendications 12 à 16, **caractérisé en ce que** le dispositif de liaison (32) présente un élément coulissant (46) libérant le dispositif de protection (2) dans une première position de coulissement et le reliant par complémentarité de forme dans une seconde position de coulissement avec le cadre de tendeur de pochoir (30).
